# EUROPÄISCHE PATENTSCHRIFT

(11) **EP 4 332 038 B1**
(45) Veröffentlichungstag und Bekanntmachung des Hinweises auf die Patenterteilung: **20.11.2024**
(21) Anmeldenummer: 22193739.4
(22) Anmeldetag: 02.09.2022
(51) Int. Cl.: B66B 1/34

(54) **PERSONENZÄHLEINRICHTUNG FÜR EINEN AUFZUG**
PERSON COUNTING DEVICE FOR A LIFT
DISPOSITIF DE COMPTAGE DE PERSONNES POUR ASCENSEUR

(43) Veröffentlichungstag der Anmeldung: 06.03.2024
(73) Patentinhaber: Cedes AG, 7302 Landquart (CH)
(72) Erfinder: Wen, Jianyong, 7320 Sargans (CH)
(74) Vertreter: Otten, Roth, Dobler & Partner mbB Patentanwälte

(56) Entgegenhaltungen:
- EP-B1- 2 107 999
- CN-A- 110 371 810

## Beschreibung

Aus dem Stand der Technik sind Personenzähleinrichtungen bekannt, welche Videoanalyse benutzen. Auch Personenzähleinrichtungen mit Beschleunigungsmessungen oder mit einer Kombination aus Gewichtssensor und Lichtschranken sind beispielsweise aus der EP 2 107 999 B1 bzw. der CN 110371 810 A bekannt.

Es ist Aufgabe der Erfindung, einen verbesserte Personenzähleinrichtung bereit zu stellen.

Diese Aufgabe wird durch eine Personenzähleinrichtung nach Anspruch 1 gelöst. Vorteilhafte Ausgestaltungen sind in den weiteren abhängigen Ansprüchen angegeben.

Die erfindungsgemäße Personenzähleinrichtung ist eine Personenzähleinrichtung für einen Aufzug mit einer Aufzugskabine mit einem Eingang zur Bestimmung des Betretens oder Verlassens einer Aufzugskabine durch eine Person, mit einem Anwesenheitssensor am Eingang der Aufzugskabine zur Detektion der Anwesenheit einer Person im Bereich des Eingangs oder des Durchgangs einer Person durch den Eingang und zur Ausgabe eines Detektionssignals bei Anwesenheit oder Durchgang, mit einem Beschleunigungsmesser an der Aufzugskabine, zur Detektion der vertikalen Beschleunigung der Aufzugskabine und zur Ausgabe von positiven und negativen Beschleunigungswerten bezogen auf die Bewegungsrichtung der Aufzugskabine nach oben, und mit einer Auswerteeinrichtung, welche dazu ausgebildet ist, beim Empfang des Detektionssignals für eine bestimmte Zeitdauer eine Reihe von aktuellen Beschleunigungswerten zu empfangen und zu analysieren, ob einer der Beschleunigungswerte oder der daraus folgende Bewegungsverlauf einen oberen Schwellenwert überschreitet oder einen unteren Schwellenwert unterschreitet und ein Signal für das Betreten der Aufzugskabine durch eine Person auszugeben oder zu verarbeiten, wenn der untere Schwellenwert unterschritten wurde und ein Signal für das Verlassen der Aufzugskabine durch eine Person auszugeben oder zu verarbeiten, wenn der obere Schwellenwert überschritten wurde.

Dies kann den Vorteil ausbilden, dass auf einen vorhandenen Sensor zurückgegriffen werden kann. Dies kann den Vorteil ausbilden, Kosten zu sparen.

Betreten bedeutet, dass sich eine Person vom Raum vor der Aufzugskabine durch den Durchgang der geöffneten Aufzugstüre in die Aufzugskabine bewegt. Verlassen bedeutet, dass sich eine Person vom Inneren der Aufzugskabine durch den Durchgang der geöffneten Aufzugstüre in den Raum vor der Aufzugskabine bewegt. Beim Empfang bedeutet am Beginn des Empfangs. Das Detektionssignal ebenso wie die bestimmte Zeitdauer erfolgt stets bei Halt der Aufzugskabine an einer Haltestelle und bei geöffneten Aufzugskabinentüre. Positive Beschleunigungswerte entsprechen einer Beschleunigung der Aufzugskabine nach oben, d.h. in Richtung Schachtkopf. Negative Beschleunigungswerte entsprechen einer Beschleunigung der Aufzugskabine nach unten, d.h. in Richtung Schachtgrube. Vorzugsweise ist der obere Schwellenwert ein positiver Beschleunigungswert. Vorzugsweise ist der untere Schwellenwert ein negativer Beschleunigungswert.

Vorzugsweise ist die Auswerteeinrichtung dazu ausgebildet, die Signale für das Betreten zu einem Wert zu summieren und die Signale für das Verlassen von dem Wert abzuziehen und den Wert für die Anzahl der Personen in der Aufzugskabine auszugeben und insbesondere den Wert nach einer bestimmten Zeitdauer eines Halts ohne Signal auf Null zu setzen.

Dies kann den Vorteil ausbilden, dass eine umfangreichere Information für die Aufzugskabine vorliegt.

Vorzugsweise liegt die bestimmte Zeitdauer zwischen 0.05 und 1 Sekunde, insbesondere zwischen 0.1 und 0.5 Sekunden, insbesondere zwischen 0.2 und 0.3 Sekunden.

Dies kann den Vorteil ausbilden, besonders zuverlässig zu sein.

Vorzugsweise liegt der obere Schwellenwert bei einer Beschleunigung zwischen 0.001 g und 0.003 g oder bei einer Anhebung zwischen 0.01 mm und 0.05 mm, und/oder der untere Schwellenwert bei einer Beschleunigung zwischen -0.001 g und -0.003 g oder bei einer Absenkung zwischen -0.01 mm und -0.05 mm.

Dies kann den Vorteil ausbilden, besonders zuverlässig zu sein.

Vorzugsweise ist der Beschleunigungssensor am Anwesenheitssensor befestigt. Vorzugsweise weisen der Anwesenheitssensor und der Beschleunigungssensor den gleichen Träger auf. Vorzugsweise weisen der Anwesenheitssensor und der Beschleunigungssensor das gleiche Gehäuse auf. Vorzugsweise ist die Auswerteeinrichtung im Anwesenheitssensor integriert.

Dies kann den Vorteil ausbilden, besonders montagefreundlich sein. Dies kann den Vorteil ausbilden, Kosten zu sparen. Dies kann den Vorteil ausbilden, wenig Raum einzunehmen.

Vorzugsweise ist der Anwesenheitssensor ein Lichtgitter oder eine Lichtschranke.

Dies kann den Vorteil ausbilden, dass auf einen vorhandenen Sensor zurückgegriffen werden kann. Dies kann den Vorteil ausbilden, Kosten zu sparen.

Vorzugsweise weist die Auswerteeinrichtung eine Einrichtung zur drahtlosen Funkübertragung auf.

Dies kann den Vorteil ausbilden, dass eine Fernüberwachung möglich ist.

Weitere Merkmale der Erfindung sind in den Zeichnungen angegeben.

Die jeweils genannten Vorteile können sich auch für Merkmalskombinationen realisieren in deren Zusammenhang sie nicht genannt sind.

### Überblick über die Zeichnungen:

Ausführungsbeispiele der Erfindung sind in den Zeichnungen dargestellt und werden im Folgenden näher erläutert. Gleiche Bezugszeichen in den einzelnen Figuren bezeichnen dabei einander entsprechende Elemente. Es zeigen:
- Fig. 1: Beschleunigungsdiagramm für das Betreten der Aufzugskabine
- Fig. 2: Beschleunigungsdiagramm für das Verlassen der Aufzugskabine

### Detaillierte Beschreibung der Zeichnungen:

Fig. 1 zeigt ein Beschleunigungsdiagramm 10 für das Betreten der Aufzugskabine durch eine Person. Die X-Achse zeigt den Zeitverlauf 11 und die Y-Achse zeigt die Beschleunigung 12. Ein unterer Schwellenwert 21 für die Beschleunigung zeigt eine negative Beschleunigung, also eine Beschleunigung der Aufzugskabine nach unten. Am Schnittpunkt der Zeitachse 11 mit der Beschleunigungsachse 12 ist der Nullpunkt 22 der Beschleunigung, also keine Beschleunigung der Aufzugskabine. Ein oberer Schwellenwert 23 für die Beschleunigung zeigt eine positive Beschleunigung, also eine Beschleunigung der Aufzugskabine nach oben. Der Signalzeitpunkt ist der Zeitpunkt 0 am Schnittpunkt der Zeitachse 11 mit der Beschleunigungsachse 12.

Eine Lichtschranke ist an den Türen der Aufzugskabine angebracht und überwacht den Eingang der Aufzugskabine. In das Gehäuse der Lichtschranke ist ein Beschleunigungsmesser zur Messung der vertikalen Beschleunigung und eine Auswerteeinrichtung integriert.

Zum Zeitpunkt 0 unterbricht eine Person die Lichtschranke am Eingang der Aufzugskabine, um die Aufzugskabine zu betreten. Die Lichtschranke sendet ein Detektionssignal an die Auswerteeinrichtung. Die Auswerteeinrichtung empfängt das Detektionssignal. Im Falle eines anhaltenden Detektionssignals ist nur der Beginn des Detektionssignals relevant. Der Beginn des Empfangs des Detektionssignals ist der Zeitpunkt 0. Zum Beginn des Empfangs des Detektionssignals startet die Aufzugssteuerung eine Zeitschaltuhr bis zum Ablauf einer bestimmte Zeitdauer 24. Während der bestimmten Zeitdauer empfängt die Auswerteeinrichtungen Werte vom Beschleunigungsmesser Werte für die Beschleunigung der Aufzugskabine, welche den Verlauf der Beschleunigungskurve 31 zeigen. Die Auswerteeinrichtung analysiert die Beschleunigungswerte und erkennt, dass mindestens ein Beschleunigungswert den unteren Schwellenwert 21 unterschreitet und sendet ein Signal für das Betreten der Aufzugskabine durch eine Person über eine Funkeinrichtung an einen Server.

Fig. 2 zeigt ein Beschleunigungsdiagramm 10 für das Verlassen der Aufzugskabine durch eine Person gemäss Fig. 1.

Zum Zeitpunkt 0 unterbricht eine Person die Lichtschranke am Eingang der Aufzugskabine, um die Aufzugskabine zu verlassen. Die Lichtschranke sendet ein Detektionssignal an die Auswerteeinrichtung. Die Auswerteeinrichtung empfängt das Detektionssignal. Im Falle eines anhaltenden Detektionssignals ist nur der Beginn des Detektionssignals relevant. Der Beginn des Empfangs des Detektionssignals ist der Zeitpunkt 0. Zum Beginn des Empfangs des Detektionssignals startet die Aufzugssteuerung eine Zeitschaltuhr bis zum Ablauf einer bestimmte Zeitdauer 24. Während der bestimmten Zeitdauer empfängt die Auswerteeinrichtungen Werte vom Beschleunigungsmesser Werte für die Beschleunigung der Aufzugskabine, welche den Verlauf der Beschleunigungskurve 32 zeigen. Die Auswerteeinrichtung analysiert die Beschleunigungswerte und erkennt, dass mindestens ein Beschleunigungswert den oberen Schwellenwert 23 überschreitet und sendet ein Signal für das Verlassen der Aufzugskabine durch eine Person über eine Funkeinrichtung an einen Server.

### Bezugszeichenliste:

- **10**: **Beschleunigungsdiagramm**
- 11: Zeitachse
- 12: Beschleunigungsachse

- 21: unterer Schwellenwert der Beschleunigung
- 22: Nullpunkt der Beschleunigung
- 23: oberer Schwellenwert der Beschleunigung
- 24: Ende der bestimmten Zeitdauer

- 31: Beschleunigungskurve für ein Betreten
- 32: Beschleunigungskurve für ein Verlassen

## Patentansprüche

1. Personenzähleinrichtung
- für einen Aufzug mit einer Aufzugskabine mit einem Eingang
- zur Bestimmung des Betretens oder Verlassens einer Aufzugskabine durch eine Person,
- mit einem Anwesenheitssensor
- der am Eingang der Aufzugskabine anbringbar ist
- zur Detektion der Anwesenheit einer Person im Bereich des Eingangs oder des Durchgangs einer Person durch den Eingang und
- zur Ausgabe eines Detektionssignals bei Anwesenheit oder Durchgang,
- mit einem Beschleunigungsmesser
- der an der Aufzugskabine anbringbar ist,
- zur Detektion der vertikalen Beschleunigung der Aufzugskabine und
- zur Ausgabe von positiven und negativen Beschleunigungswerten bezogen auf die Bewegungsrichtung der Aufzugskabine nach oben, und
- mit einer Auswerteeinrichtung,
- **dadurch gekennzeichnet, dass** die Auswerteeinheit dazu ausgebildet ist,
- beim Empfang des Detektionssignals für eine bestimmte Zeitdauer eine Reihe von aktuellen Beschleunigungswerten zu empfangen und
- zu analysieren, ob einer der Beschleunigungswerte oder der daraus folgende Bewegungsverlauf einen oberen Schwellenwert (23) überschreitet oder einen unteren Schwellenwert (21) unterschreitet und
- ein Signal für das Betreten der Aufzugskabine durch eine Person auszugeben oder zu verarbeiten, wenn der untere Schwellenwert (21) unterschritten wurde und
- ein Signal für das Verlassen der Aufzugskabine durch eine Person auszugeben oder zu verarbeiten, wenn der obere Schwellenwert (23) überschritten wurde.

2. Personenzähleinrichtung nach Anspruch 1,
**dadurch gekennzeichnet, dass**
- die Auswerteeinrichtung dazu ausgebildet ist,
- die Signale für das Betreten zu einem Wert zu summieren und
- die Signale für das Verlassen von dem Wert abzuziehen und
- den Wert für die Anzahl der Personen in der Aufzugskabine auszugeben
- und insbesondere den Wert nach einer bestimmten Zeitdauer eines Halts ohne Signal auf Null zu setzen.

3. Personenzähleinrichtung nach einem der vorstehenden Ansprüche,
**dadurch gekennzeichnet, dass**
- die bestimmte Zeitdauer zwischen 0.05 und 1 Sekunde, insbesondere zwischen 0.1 und 0.5 Sekunden, insbesondere zwischen 0.2 und 0.3 Sekunden liegt.

4. Personenzähleinrichtung nach einem der vorstehenden Ansprüche,
**dadurch gekennzeichnet, dass**
- der obere Schwellenwert (23) bei einer Beschleunigung zwischen 0.001 g und 0.003 g oder bei einer Anhebung zwischen 0.01 mm und 0.05 mm liegt,
- und/oder der untere Schwellenwert (21) bei einer Beschleunigung zwischen - 0.001 g und -0.003 g oder bei einer Absenkung zwischen -0.01 mm und -0.05 mm liegt.

5. Personenzähleinrichtung nach einem der vorstehenden Ansprüche,
**dadurch gekennzeichnet, dass**
- der Beschleunigungssensor am Anwesenheitssensor befestigt ist und
- insbesondere der Anwesenheitssensor und der Beschleunigungssensor den gleichen Träger aufweisen und insbesondere das gleiche Gehäuse aufweisen
- und insbesondere die Auswerteeinrichtung im Anwesenheitssensor integriert ist.

6. Personenzähleinrichtung nach einem der vorstehenden Ansprüche,
**dadurch gekennzeichnet, dass**
- der Anwesenheitssensor ein Lichtgitter oder eine Lichtschranke ist.

7. Personenzähleinrichtung nach einem der vorstehenden Ansprüche,
**dadurch gekennzeichnet, dass**
- die Auswerteeinrichtung eine Einrichtung zur drahtlosen Funkübertragung aufweist.

8. Aufzug,
- mit einer Aufzugskabine
- mit einem Eingang
**dadurch gekennzeichnet, dass**
- der Aufzug eine Personenzähleinrichtung und einen Beschleunigungsmesser nach einem der vorstehenden Ansprüche aufweist
- wobei die Personenzähleinrichtung am Eingang der Aufzugskabine angebracht ist und
- wobei der Beschleunigungsmesser an der Aufzugskabine angebracht ist.

## Claims

1. Person-counting device
- for a lift having a lift car having an entrance,
- for determining that a person has entered or exited a lift car,
- having a presence sensor,
- able to be installed at the entrance of the lift car,
- for detecting the presence of a person in the region of the entrance or the passage of a person through the entrance and
- for outputting a detection signal in the event of presence or passage,
- having an accelerometer,
- able to be installed on the lift car,
- for detecting the vertical acceleration of the lift car and
- for outputting positive and negative acceleration values in relation to the upwards direction of movement of the lift car, and
- having an evaluation device,
- **characterized in that** the evaluation unit is designed,
- upon reception of the detection signal, to receive a sequence of current acceleration values for a specific duration and
- to analyse whether one of the acceleration values or the movement profile resulting therefrom exceeds an upper threshold value (23) or falls below a lower threshold value (21) and
- to output or to process a signal indicating that a person has entered the lift car when the lower threshold value (21) has been fallen below and
- to output or to process a signal indicating that a person has exited the lift car when the upper threshold value (23) has been exceeded.

2. Person-counting device according to Claim 1, **characterized in that**
- the evaluation device is designed
- to sum the signals indicating entering to form a value and
- to subtract the signals indicating exiting from the value and
- to output the value for the number of people in the lift car
- and in particular to set the value to zero following a specific duration of stopping without a signal.

3. Person-counting device according to either of the preceding claims,
**characterized in that**
- the specified duration is between 0.05 and 1 second, in particular between 0.1 and 0.5 seconds, in particular between 0.2 and 0.3 seconds.

4. Person-counting device according to one of the preceding claims,
**characterized in that**
- the upper threshold value (23) is between 0.001 g and 0.003 g in the case of an acceleration or between 0.01 mm and 0.05 mm in the case of a rise,
- and/or the lower threshold value (21) is between -0.001 g and -0.003 g in the case of an acceleration or between -0.01 mm and -0.05 mm in the case of a drop.

5. Person-counting device according to one of the preceding claims,
**characterized in that**
- the acceleration sensor is attached to the presence sensor and
- the presence sensor and the acceleration sensor in particular have the same carrier and in particular have the same housing
- and the evaluation device is in particular integrated in the presence sensor.

6. Person-counting device according to one of the preceding claims,
**characterized in that**
- the presence sensor is a light grid or a light barrier.

7. Person-counting device according to one of the preceding claims,
**characterized in that**
- the evaluation device has a wireless radio transmission device.

8. Lift,
- having a lift car
- having an entrance,
**characterized in that**
- the lift has a person-counting device and an accelerometer according to one of the preceding claims,
- wherein the person-counting device is installed at the entrance of the lift car and
- wherein the accelerometer is installed on the lift car.

## Revendications

1. Dispositif de comptage de personnes
- destiné à un ascenseur comprenant une cabine d'ascenseur pourvue d'une entrée,
- afin de déterminer qu'une personne entre dans une cabine d'ascenseur ou en sort,
ledit dispositif
- comprenant un capteur de présence
- qui peut être fixé à l'entrée de la cabine d'ascenseur
- afin de détecter la présence d'une personne dans la zone de l'entrée ou du passage d'une personne par l'entrée et
- afin de délivrer un signal de détection en cas de présence ou de passage,
- comprenant un accéléromètre
- qui peut être fixé à la cabine d'ascenseur,
- afin de détecter l'accélération verticale de la cabine d'ascenseur et
- afin de délivrer des valeurs d'accélération positives et négatives par rapport à la direction de mouvement de la cabine d'ascenseur vers le haut, et
- comprenant un dispositif d'évaluation,
- **caractérisé en ce que** l'unité d'évaluation est conçue pour
- recevoir une série de valeurs d'accélération actuelles pendant une durée déterminée lors de la réception du signal de détection et
- analyser si l'une des valeurs d'accélération ou la courbe de mouvement résultante franchit une valeur seuil supérieure (23) vers le haut ou franchit une valeur seuil inférieure (21) vers le bas et
- délivrer ou traiter un signal lorsqu'une personne entre dans la cabine d'ascenseur si la valeur seuil inférieure (21) a été franchie vers le bas et
- délivrer ou traiter un signal lorsqu'une personne quitte la cabine d'ascenseur si la valeur seuil supérieure (23) est franchie vers le haut.

2. Dispositif de comptage de personnes selon la revendication 1, **caractérisé en ce que**
- le dispositif d'évaluation est conçu pour
- additionner les signaux d'entrée à une valeur et
- soustraire les signaux de sortie de la valeur et
- délivrer la valeur relative au nombre de personnes dans la cabine d'ascenseur
- et notamment remettre la valeur à zéro au bout d'une durée déterminée d'arrêt sans signal.

3. Dispositif de comptage de personnes selon l'une des revendications précédentes,
**caractérisé en ce que**
- la durée déterminée est comprise entre 0,05 et 1 seconde, notamment entre 0,1 et 0,5 seconde, notamment entre 0,2 et 0,3 seconde.

4. Dispositif de comptage de personnes selon l'une des revendications précédentes,
**caractérisé en ce que**
- la valeur seuil supérieure (23) est comprise, dans le cas d'une accélération, entre 0,001 g et 0,003 g ou, dans le cas d'une élévation, entre 0,01 mm et 0,05 mm,
- et/ou la valeur seuil inférieure (21) est comprise, dans le cas d'une accélération, entre - 0,001 g et -0,003 g ou, dans le cas d'une descente, entre -0,01 mm et -0,05 mm.

5. Dispositif de comptage de personnes selon l'une des revendications précédentes,
**caractérisé en ce que**
- le capteur d'accélération est fixé au capteur de présence et
- en particulier, le capteur de présence et le capteur d'accélération ont le même support et notamment ont le même boîtier
- et en particulier le dispositif d'évaluation est intégré dans le capteur de présence.

6. Dispositif de comptage de personnes selon l'une des revendications précédentes,
**caractérisé en ce que**
- le capteur de présence est une grille lumineuse ou une barrière lumineuse.

7. Dispositif de comptage de personnes selon l'une des revendications précédentes,
**caractérisé en ce que**
- le dispositif d'évaluation dispose d'un dispositif de transmission radio sans fil.

8. Ascenseur,
- comprenant une cabine d'ascenseur
- pourvue d'une entrée
**caractérisé en ce que**
- l'ascenseur comporte un dispositif de comptage de personnes et un accéléromètre selon l'une des revendications précédentes
- le dispositif de comptage de personnes étant fixé à l'entrée de la cabine d'ascenseur et
- l'accéléromètre étant fixé à la cabine d'ascenseur.
